# EUROPÄISCHE PATENTSCHRIFT

(11) **EP 1 318 741 B1**
(45) Veröffentlichungstag und Bekanntmachung des Hinweises auf die Patenterteilung: **20.10.2004**
(21) Anmeldenummer: 01974252.7
(22) Anmeldetag: 14.09.2001
(51) Int. Cl.: A47H 1/02, A47H 1/102, A47H 1/142, A47H 1/18

(54) **GARDINENSTANGE**
CURTAIN-POLE
TRINGLE A RIDEAUX

(30) Priorität: 21.09.2000 DE 10047449
(43) Veröffentlichungstag der Anmeldung: 18.06.2003
(73) Patentinhaber: Interstil Diedrichsen GmbH & Co. KG., 33803 Steinhagen (DE)
(72) Erfinder: DIEDRICHSEN, Manfred, 33619 Bielefeld (DE)
(74) Vertreter: Elbertzhagen, Otto, Dipl.-Ing.
(86) Internationale Anmeldenummer: PCT/EP2001/010612
(87) Internationale Veröffentlichungsnummer: WO 2002/024042

(56) Entgegenhaltungen:
- DE-U- 9 101 331
- FR-A- 1 024 461
- GB-A- 583 740
- LU-A- 38 393

## Beschreibung

### TECHNISCHES GEBIET

Die Erfindung betrifft eine Gardinenstange nach dem Oberbegriff des Patentanspruchs 1.

### STAND DER TECHNIK

Bei Gardinenstangen besteht das Problem, daß sie sich sowohl unter dem Einfluß des Eigengewichts als auch unter dem Einfluß der angehängten Gardine nach unten durchbiegen. Bei einer bekannten Gardinenstange dieser Art (DE 197 36 565 A1) wird versucht, die Durchbiegung der Gardinenstange dadurch zu kompensieren, daß man die gesamte Gardinenstange mittels eines Gewindestücks spannt, das mit einem in Längsrichtung der Gardinenstange verlaufenden Gegengewindebereich zusammenwirkt. Die durch ein Verdrehen von Gewinde und Gegengewinde erzeugte Spannung muß über die Träger in die Wand abgeleitet werden. Durch das Spannen der Gardinenstange kann nur ein Teil der unter Eigengewicht oder Belastung auftretenden Durchbiegung kompensiert werden, weil die Spannkräfte am Ende des Spannvorgangs ins Unendliche wachsen. Die Spannbarkeit hängt also von der Festigkeit der Verankerung der Träger im Mauerwerk ab.

### DIE ERFINDUNG

Ausgehend von diesem Stand der Technik liegt der Erfindung die Aufgabe zugrunde, eine Gardinenstange mit Spannvorrichtung so auszubilden, daß auch ohne extrem hohe und nicht mehr beherrschbare Spannkräfte eine Montage der Gardinenstange möglich ist, in der diese im montierten und auch im belasteten Zustand einen möglichst geradlinigen Verlauf aufweist. Es soll die Absenkung der Gardinenstange durch die Spanneinrichtung praktisch vollständig kompensierbar sein.

Die Lösung dieser Aufgabe erfolgt mit den Merkmalen des Patentanspruchs 1.

Bei der erfindungsgemäßen Gardinenstange wird das Rohr in Längsrichtung von einem Zugglied durchsetzt, dessen Mittellinie außerhalb seiner Enden gegenüber der Mittellinie der Gardinenstange im unbelasteten Zustand versetzt verläuft. Das Zugglied liegt mindestens im versetzten Bereich an Anlageflächen eines Einsatzes an, der sich an dem dem Zugglied gegenüberliegenden Innenwandbereich der Gardinenstange abstützt. Eine solche Anordnung hat zur Folge, daß eine Durchbiegung der Gardinenstange durch Spannen des Zugglieds nicht nur kompensiert, sondern sogar überkompensiert werden kann. Eine Gardinenstange, die entsprechend ausgebildet ist und unter Eigengewicht und / oder Belastung nach unten durchhängt, wird durch das Spannen des im mittleren Bereich unten verlaufenden Zugglieds nach oben verschoben. Dabei kann das Zugglied so stark angezogen werden, ohne daß hierzu nicht beherrschbare Spannkräfte erforderlich wären, daß die horizontal eingebaute Gardinenstange sich in ihrem mittleren Bereich sogar über die zwischen den beiden Trägern verlaufende Mittellinie bewegt.

Bevorzugt ist die Mittelinie des Zugglieds in der Richtung versetzt gegenüber der Mittellinie der Gardinenstange angeordnet, in die sich die Gardinenstange unter Einfluß ihres Gewichts und /oder ihrer Belastung durchbiegt.

Das Zugglied ist zweckmäßigerweise flexibel ausgebildet. Durch die flexible Ausbildung des Zugglieds kann die erfindungsgemäße Gardinenstange einfach, leicht und trotzdem stabil ausgebildet werden.

Bevorzugte weitere Ausführungsformen der Erfindung ergeben sich aus den weiteren Unteransprüchen.

### KURZBESCHREIBUNG DER ZEICHNUNGSABBILDUNG

Nachstehend werden bevorzugte Ausführungsformen der Erfindung anhand der Zeichnung beschrieben. Es zeigen:
- Figur 1a -: einen zentralen vertikalen Längsschnitt durch das rechte Ende einer ersten Ausführungsform einer Gardinenstange und einer Hülse eines rechten Halters,
- Figur 1b -: die in Figur 1a im Schnitt dargestellte Gardinenstange mit Halter in vollständig durchsichtiger Darstellung,
- Figur 2 -: das rechte Ende der Gardinenstange mit Halter gemäß Figuren 1a und 1b in perspektivischer Darstellung mit dem vollständig gezeigten Halter,
- Figur 3a -: einen zentralen vertikalen Längsschnitt durch eine zweite Ausführungsform der Gardinenstange ohne Halter,
- Figur 3b -: die Ausführungsform gemäß Figur 3a in durchsichtiger Darstellung,
- Figur 4a -: eine zu Figur 3a korrespondierende Schnittdarstellung einer weiteren Ausführungsform einer Gardinenstange ohne Halter,
- Figur 4b -: eine zu Figur 3b korrespondierende durchsichtige Darstellung der Ausführungsform gemäß Figur 4a,
- Figur 5 -: das wandfeste Unterteil eines Halters,
- Figur 6 -: eine perspektivische Gesamtdarstellung des Halters mit einer Gardinenstange gemäß Figuren 3 oder 4.

### BESTER WEG ZUR AUSFÜHRUNG DER ERFINDUNG

In den unterschiedlichen Figuren sind gleiche oder einander entsprechende Teile jeweils mit den gleichen Bezugszeichen versehen. Sie unterscheiden sich im Bedarfsfall lediglich durch Hochstriche voneinander.

Bei der Ausführungsform gemäß Figur 1 wird die auf das Zugglied 3 aufgebrachte Zugspannung über die Hülse 2 und die anderen Teile des Trägers mittels Befestigungsschrauben 12 in die Wand abgeleitet, an der der Träger befestigt ist.

Bei dieser Ausführungsform dient also der Träger als Widerlager für das Zugglied bzw. Spannglied.

Bei der Ausführungsform gemäß Figuren 3 und 4 dient das Ende der Gardinenstange 1 selbst als Widerlager für die Spannvorrichtung, mit der das Zugglied 3 bzw. 3' gespannt wird.

### Zunächst zur Ausführungsform gemäß Figuren 1 und 2:

Eine Gardinenstange 1 ist als Rohr ausgebildet. Im Zentrum des Rohres und umlaufend anliegend an die Innenwand 1c ist ein Einsatzstück 4 eingeschoben, das im wesentlichen massiv ausgebildet ist und eine durchgehende Längsnut 4b aufweist. Die Breite der Längsnut 4b entspricht dem Durchmesser eines als Seil ausgebildeten Zugglieds 3. Die Höhe der Nut 4b ändert sich über die Länge des Einsatzstücks 4. Im mittleren, nicht dargestellten Bereich des Einsatzstücks 4, der mit dem mittleren Bereich der Gardinenstange 1 zusammenfällt, hat die Längsnut 4b die geringste Höhe, während sie an den beiden Enden des Einsatzstücks 4, von dem in den Figuren 1 nur das rechte sichtbar ist, die größte Höhe aufweist. Der Nutgrund der Längsnut 4b bildet eine Anlagefläche für das Zugglied 3. Abgesehen von den Endbereichen verläuft der als Anlagefläche 4a dienende Nutgrund der Längsnut 4b nahezu über die gesamte Länge des Einsatzstücks 4 unterhalb der Längsmittellinie 1a der Gardinenstange 1.

Das Zugglied 3, welches beispielsweise ein Metallseil sein kann, verläuft bis in ein Spannelement 5. Der Verlauf wird durch eine Stellschraube 6 bestimmt, über die das Zugelement 3 in einer Nut 5d geführt wird, deren Breite etwa der Breite des Zugglieds 3 entspricht. Das Zugglied 3 wird hinter der Stellschraube 6 wieder nach unten geführt, und zwar in eine konzentrisch zur Achse 1a sowohl der Gardinenstange 1 als auch des Spannelements 5 verlaufenden Zentralbohrung 5c. In der Zentralbohrung 5c des Spannelements 5 wird das Ende des Zugglieds 3 mit Hilfe von radial einwärts weisenden Madenschrauben 7, 8 und 9 festgeklemmt.

Das Spannelement 5 weist einen kreiszylindrischen Außendurchmesser auf, der dem Durchmesser der Innenwand 1c der Gardinenstange 1 ebenso entspricht, wie dem Durchmesser der Innenwand 2a der Hülse 2 des Halters.

Das Spannelement 5 ist in Längsachsenrichtung verschieblich sowohl in der Gardinenstange 1 als auch in der Hülse 2 geführt.

Das Spannelement 5 ist an einer Drehung um die Mittelachse 1a gehindert, weil es eine exzentrische Bohrung 5a aufweist, in die ein Führungsstift 11 eingreift. Der Führungsstift 11 ist in ein stirnseitiges Gewinde 2c der Hülse 2 eingeschraubt.

Das Spannelement 5 weist im Anschluß an die Zentralbohrung 5c, die das Ende des Zugglieds 3 aufnimmt, eine Gewindebohrung 5b auf. In diese Gewindebohrung 5b greift der Gewindeschaft einer Schraube 10 ein, deren Kopf einen Innensechskant aufweist. Der Kopf der Schraube 10 liegt an einem Absatz 2b des stirnseitigen Bereichs der Hülse 2 an. Durch ein Verdrehen der Schraube 10 wandert - je nach Drehrichtung - das Spannelement 5 nach links oder rechts.

Die Hülse 2 des Halters (vgl. Figur 2) geht über einen Steg 2e in eine Abdeckplatte 2d über. Der Steg 2e, welcher die Abdeckplatte 2d durchsetzt, ist mittels Schrauben 15 und 16 an einer Grundplatte 17 befestigt. Die Grundplatte wird von insgesamt vier Befestigungsschrauben 12 durchsetzt, die in entsprechende wandfeste Dübel eingeschraubt werden.

Bei der Ausführungsform gemäß Figuren 3 sind gegenüber der Ausführungsform gemäß Figuren 1 zum einen das Einsatzstück 4' und zum anderen das Widerlager der Schraube 10 verändert. Die Schraube 10 liegt mit ihrem Kopf an einem Absatz eines an der Stirnfläche der Gardinenstange 1 anliegenden Stopfens 13 an. Der Stopfen 13 ist abgesetzt, und zwar derart, daß sein Bund 13a an der Innenwand 1c der Gardinenstange 1. zentriert wird. Der Führungsstift 11 ist in die Gewindebohrung 13c eingeschraubt und verhindert auch bei dieser Ausführungsform eine Verdrehung des Spannelements 5, wenn dieses mittels der Schraube 10 gespannt wird.

Das Einsatzstück 4' ist bei dieser Ausführungsform als im wesentlichen in den Innendurchmesser der Gardinenstange 1 eingepaßtes Rohr ausgebildet. Allerdings weist das Rohr an der Unterseite einen nach unten offenen Kanal 4b' auf, dessen Querschnitt ewa dem Außenquerschnitt des Zugglieds 3 entspricht, und der sich über die gesamte Länge des Einsatzstücks 4' erstreckt. Der Nutgrund 4c ist im dargestellten Bereich durchbrochen und dient in dem gemäß Figuren 3 noch sichtbaren linken Bereich als Anlagefläche 4a' für das Zugglied.

Die Ausführungsform gemäß Figuren 4 entspricht im wesentlichen der Ausführungsform gemäß Figuren 3 mit der Maßgabe, daß das Zugglied 3' in den Figuren 4 durch eine nicht unterbrochene Längsnut 4b" des Einsatzstücks 4" in voller Länge hindurchgeführt wird. Auf der Oberseite der Nut 4b" befindet sich die durchgehende Anlagefläche 4a" für das Zugglied 3', dessen Mittellinie mit 3a' bezeichnet ist.

Bei der Ausführungsform gemäß Figuren 4 wird das Zugglied 3' über die Schraube 6 geführt und steigt von dort in die Zentralbohrung 5c an, in der das Ende des Zugglieds 3' mittels der Klemmschrauben 7, 8 und 9 in gleicher Weise fixiert ist wie bei Figuren 3.

Bei allen drei Ausführungsformen ist im mittleren Bereich der Einsätze die Mittelachse des Zugglieds gegenüber der Mittelachse 1a der Gardinenstange 1 nach unten versetzt. Bei Figuren 1 verläuft die Mittelachse 3a bogenförmig, beispielsweise entlang einer hyperbolischen Funktion. 'Bei der Ausführungsform gemäß Figuren 3 verläuft die Mittelachse 3a des Zugglieds 3 im mittleren Bereich des Einsatzes 4' vollständig gerade und benachbart zur unten liegenden Innenwand der Gardinenstange 1. Bei der Ausführungsform gemäß Figuren 4 verläuft die Mittelachse 3a' des Zugglieds 3' über die gesamte Länge des Einsatzes 4" gerade und parallel zur Mittelachse 1a der Gardinenstange 1.

Entscheidend für die Wirkung der verschiedenen Lösungen ist in allen Fällen der nach unten - also in die Richtung der Durchbiegung unter dem Einfluß von Eigengewicht und Last - erfolgte Versatz des Zugglieds 3 bzw. 3' in Verbindung mit der Hebelwirkung, die von dem gespannten Zugglied auf die Einsätze 4 bzw. 4' bzw. 4" ausgeübt und über die Abstützung des Einsatzes an den oben liegenden Innenwandbereich 1b übertragen wird.

Aus Figuren 5 und 6 ist noch eine weitere Spannmöglichkeit der Gardinenstange ersichtlich. Figur 5 zeigt eine Grundplatte 17' eines Halters, die mittels vier Befestigungsschrauben 12 an wandfeste Öffnungen, beispielsweise Dübel angeschraubt ist. In der Grundplatte 17' befindet sich ein in Richtung des Doppelpfeils 18 längsverschieblich in der Grundplatte 17' geführtes Halteelement 19. Das Halteelement 19 weist an seiner Vorderseite drei Senklöcher 19a auf. In diese Senklöcher 19a können nicht sichtbare Zapfen des Stegs 2e eingreifen, der die Abdeckplatte 2d durchsetzt. Der Steg 2e ist fest mit der Hülse 2' verbunden. Die nicht dargestellten Zapfen des Stegs 2e, die sich auf der Rückseite der Abdeckplatte 2d befinden, sind so angeordnet, daß sie in die Zapfenlöcher 19a formschlüssig eingreifen. Der Steg 2e wird mit dem Halteelement 19 in der Eingriffslage der Zapfen in die Zapfenlöcher 19a gehalten, indem die Befestigungsschrauben 15 und 16, welche die Grundplatte 17' quer durchsetzen, angezogen werden.

Mit Hilfe der Schraube 14 kann das Halteelement 19 in Richtung des Doppelpfeils 18 - je nach Drehrichtung - bewegt werden. Dabei werden der Steg 2e, die Abdeckplatte 2d und die Hülse 2' mitgenommen. Die Hülse 2' ist mittels Klemmschrauben 20 fest mit der Gardinenstange 1 verbindbar.

Die erläuterte Konstruktion des Halters ermöglicht also durch Verdrehen der Schraube 14 das Aufbringen einer zusätzlichen Spannung mit der Folge, daß der Verlauf der in sich vorgespannten Gardinenstange sehr weitgehend einem idealen geradlinigen Verlauf angepaßt werden kann.

## Patentansprüche

1. Gardinenstange (1) mit zwei Trägern und einer die Gardinenstange in Längsrichtung spannenden Zugeinrichtung,
**dadurch gekennzeichnet,**
**daß** die Zugeinrichtung ein die als Rohr ausgebildete Gardinenstange (1) in Längsrichtung durchsetzendes Zugglied (3; 3') aufweist, dessen Mittellinie (3a; 3a') außerhalb seiner Enden gegenüber der Mittellinie (1a) der Gardinenstange (1) versetzt verläuft und mindestens im versetzten Bereich an Anlageflächen (4a; 4a'; 4a") eines Einsatzstücks (4; 4'; 4") anliegt, der sich an dem dem Zugglied (3; 3') gegenüberliegenden Innenwandbereich (1b) der Gardinenstange (1) abstützt.

2. Gardinenstange nach Anspruch 1,
**dadurch gekennzeichnet,**
**daß** die Mittellinie (3a; 3a') des Zugglieds (3; 3') in der Richtung versetzt angeordnet ist, in die sich die Gardinenstange (1) unter Einfluß ihres Gewichts und/oder ihrer Belastung durchbiegt.

3. Gardinenstange nach Anspruch 1 oder 2,
**dadurch gekennzeichnet,**
**daß** das Zugglied (3; 3') flexibel ausgebildet ist.

4. Gardinenstange nach einem oder mehreren der Ansprüche 1 bis 3,
**dadurch gekennzeichnet,**
**daß** das Zugglied (3; 3') ein Zugseil oder eine Zugstange ist.

5. Gardinenstange nach einem oder mehreren der Ansprüche 1 bis 4,
**dadurch gekennzeichnet,**
**daß** das Zugglied (3) in seinem Endbereich und im Endbereich der Gardinenstange (1) in die der Versatzrichtung im zentralen Bereich entgegengesetzte Richtung versetzt ist.

6. Gardinenstange nach einem oder mehreren der Ansprüche 1 bis 5,
**dadurch gekennzeichnet,**
**daß** das Zugglied (3; 3') im versetzten zentralen Bereich benachbart zur Innenwand (1c) der Gardinenstange (1) verläuft.

7. Gardinenstange nach einem oder mehreren der Ansprüche 1 bis 6,
**dadurch gekennzeichnet,**
**daß** des Einsatzstücks (4; 4'; 4") im wesentlichen ringsum an der Innenwand (1c) der Gardinenstange (1) anliegt.

8. Gardinenstange nach einem oder mehreren der Ansprüche 1 bis 7,
**dadurch gekennzeichnet,**
**daß** die Anlagefläche (4a; 4a'; 4a") für den versetzten Bereich des Zugglieds (3; 3') in einer Längsnut (4b; 4b'; 4b") am Umfang des Einsatzstück (4; 4'; 4") gebildet wird.

9. Gardinenstange nach einem oder mehreren der Ansprüche 1 bis 8,
**dadurch gekennzeichnet,**
**daß** die Spannvorrichtung für das Zugglied (3; 3') ein Schraubengewinde aufweist, das mit einem Muttergewinde zusammenwirkt.

10. Gardinenstange nach einem oder mehreren der Ansprüche 1 bis 9,
**dadurch gekennzeichnet,**
**daß** die Spannvorrichtung eine Schraube (10) aufweist, die mit dem Muttergewinde eines Spannelements (5) zusammenwirkt, an dem ein Ende des Zugglieds (3; 3') fixiert ist.

11. Gardinenstange nach einem oder mehreren der Ansprüche 1 bis 10,
**dadurch gekennzeichnet,**
**daß** das Widerlager der Spannvorrichtung von einem wandfesten Halter gebildet wird.

12. Gardinenstange nach einem oder mehreren der Ansprüche 1 bis 11,
**dadurch gekennzeichnet,**
**daß** das Widerlager der Spannvorrichtung von der Gardinenstange (1) gebildet ist.

13. Gardinenstange nach einem oder mehreren der Ansprüche 1 bis 12,
**dadurch gekennzeichnet,**
**daß** die Gardinenstange (1) zusätzlich über einen an einer Wand befestigten Halter spannbar ist, dessen fest mit der Gardinenstange (1) verbindbarer Haltearm (2e) in Längsrichtung der Gardinenstange (1) verstellbar und fixierbar ist.

14. Gardinenstange nach einem oder mehreren der Ansprüche 1 bis 13,
**dadurch gekennzeichnet,**
**daß** der Halter eine die Gardinenstange (1) an deren Ende umgreifende Hülse (2; 2') aufweist.

## Claims

1. Curtain pole (1) with two supports and a tension device tensioning the curtain pole in lengthwise direction,
**characterised in that**
the tension device has a tension member (3; 3') extending lengthwise through the curtain pole (1) formed as a tube, wherein the centre line (3a; 3a') of this tension member (3; 3') runs outside of its ends offset in relation to the centre line (la) of the curtain pole (1) and lies at least in the offset area against bearing surfaces (4a; 4a' ; 4a") of an insert member (4; 4'; 4") which is supported against the inner wall area (1b) of the curtain pole (1) lying opposite the tension member (3; 3').

2. Curtain pole according to claim 1,
**characterised in that**
the centre line (3a; 3a') of the tension member (3; 3') is arranged offset in the direction in which the curtain pole (1) bends under the influence of its weight and / or its loading.

3. Curtain pole according to claim 1 or 2,
**characterised in that**
the tension member (3; 3') is formed in a flexible way.

4. Curtain pole according to one or more of the claims 1 to 3,
**characterised in that**
the tension member (3; 3') is a tension cable or a tension rod.

5. Curtain pole according to one or more of the claims 1 to 4,
**characterised in that**
the tension member (3) in its end area and in the end area of the curtain pole (1) is offset in the opposite direction to the offset direction in the central area.

6. Curtain pole according to one or more of the claims 1 to 5,
**characterised in that**
the tension member (3; 3') runs in the offset central area adjacent to the inner wall (1c) of the curtain pole (1).

7. Curtain pole according to one or more of the claims 1 to 6,
**characterised in that**
the insert member (4; 4': 4") lies essentially around the inner wall (1c) of the curtain pole (1) .

8. Curtain pole according to one or more of the claims 1 to 7,
**characterised in that**
the bearing surface (4a; 4a'; 4a'') for the offset area of the tension member (3; 3') is formed in a longitudinal groove (4b; 4b'; 4b") on the perimeter of the insert member (4; 4'; 4'').

9. Curtain pole according to one or more of the claims 1 to 8,
**characterised in that**
the tension device for the tension member (3; 3') has a screw thread which works in association with a threaded nut.

10. Curtain pole according to one or more of the claims 1 to 9,
**characterised in that**
the tension device has a screw (10) which works in association with the nut thread of a clamping element (5), to which an end of the tension member (3; 3') is fixed.

11. Curtain pole according to one or more of the claims 1 to 10,
**characterised in that**
the abutment of the tension device is formed by a support fixed to the wall.

12. Curtain pole according to one or more of the claims 1 to 11,
**characterised in that**
the abutment of the tension device is formed by the curtain pole (1).

13. Curtain pole according to one or more of the claims 1 to 12,
**characterised in that**
the curtain pole (1) can additionally be tensioned by means of a support fixed to a wall wherein the support arm (2e) thereof which can be securely connected to the curtain pole (1) can be adjusted and fixed in the lengthwise direction of the curtain pole (1).

14. Curtain pole according to one or more of the claims 1 to 13,
**characterised in that**
the support has a sleeve (2; 2') engaging around the curtain pole (1) at its ends.

## Revendications

1. Tringle à rideaux (1) avec deux supports et un dispositif de traction qui tend la tringle à rideaux dans le sens longitudinal,
**caractérisée en ce que**
le dispositif de traction présente un organe de traction (3; 3') qui pénètre la tringle à rideaux (1) en forme de tube et dont l'axe central (3a; 3a') est décalé, en dehors de ses extrémités, par rapport à l'axe central (1a) de la tringle à rideaux (1) et vient porter, au moins dans la zone décalée, contre des surfaces de butées (4a; 4a'; 4a") d'un insert (4; 4'; 4") qui prend appui sur l'organe de traction (3; 3') contre la zone (1b) de la paroi intérieure de la tringle à rideaux (1) opposée à l'organe de traction (3; 3').

2. Tringle à rideaux selon la revendication 1,
**caractérisée en ce que**
l'axe central (3a; 3a') de l'organe de traction (3; 3') est décalé, orienté dans la direction dans laquelle la tringle à rideaux (1) fléchit sous l'effet de son propre poids et / ou de sa charge.

3. Tringle à rideaux selon la revendication 1 ou 2,
**caractérisée en ce que**
l'organe de traction (3; 3') est flexible.

4. Tringle à rideaux selon l'une des revendications 1 à 3,
**caractérisée en ce que**
l'organe de traction (3; 3') est un câble de traction ou une tige de traction.

5. Tringle à rideaux selon l'une des revendications 1 à 4,
**caractérisée en ce que**
l'organe de traction (3) est décalé, dans sa zone d'extrémité et dans la zone d'extrémité de la tringle à rideaux (1) dans la direction opposée à la direction de décalage de la zone centrale.

6. Tringle à rideaux selon l'une des revendications 1 à 5,
**caractérisée en ce que**
l'organe de traction (3; 3'), dans la zone centrale, décalée, est contigu à la paroi intérieure (1c) de la tringle à rideaux (1).

7. Tringle à rideaux selon l'une des revendications 1 à 6,
**caractérisée en ce que**
l'insert (4; 4'; 4") porte essentiellement circulairement contre la paroi intérieure (1c) de la tringle à rideaux (1).

8. Tringle à rideaux selon l'une des revendications 1 à 7,
**caractérisée en ce que**
la surface d'appui (4a; 4a'; 4a") pour la zone décalée de l'organe de traction (3; 3') est formée dans une rainure longitudinale (4b; 4b'; 4b"), sur la périphérie de l'insert (4; 4'; 4").

9. Tringle à rideaux selon l'une des revendications 1 à 8,
**caractérisée en ce que**
le dispositif de tension pour l'organe de traction (3; 3') présente un pas de vis qui coopère avec le filet d'un écrou.

10. Tringle à rideaux selon l'une des revendications 1 à 9,
**caractérisée en ce que**
le dispositif de tension présente une vis (10) qui coopère avec l'écrou d'un élément de tension (5) auquel une extrémité de l'organe de traction (3; 3') est fixée.

11. Tringle à rideaux selon l'une des revendications 1 à 10,
**caractérisée en ce que**
la butée du dispositif de tension est formée par un support fixé au mur.

12. Tringle à rideaux selon l'une des revendications 1 à 11,
**caractérisée en ce que**
la buté du dispositif de tension est formé par la tringle à rideaux (1).

13. Tringle à rideaux selon l'une des revendications 1 à 12,
**caractérisée en ce que**
la tringle à rideaux (1) peut être en plus tendue à l'aide d'un support fixé à un mur et dont le bras de retenue (2e) raccordable fixement à la tringle à rideaux (1) peut être ajusté dans le sens longitudinal de ladite tringle à rideaux (1) et fixé.

14. Tringle à rideaux selon l'une des revendications 1 à 13,
**caractérisée en ce que**
le support présente une douille (2; 2') qui entoure l'extrémité de la tringle à rideaux (1).
